# EUROPÄISCHE PATENTSCHRIFT

(11) **EP 3 914 455 B1**
(45) Veröffentlichungstag und Bekanntmachung des Hinweises auf die Patenterteilung: **05.10.2022**
(21) Anmeldenummer: 20703929.8
(22) Anmeldetag: 27.01.2020
(51) Int. Cl.: B41K 1/40, B41K 1/42

(54) **HANDSTEMPEL MIT KIPPELEMENT**
HAND-OPERATED STAMP HAVING A TILTING ELEMENT
TAMPON MANUEL COMPRENANT UN ÉLÉMENT DE BASCULEMENT

(30) Priorität: 25.01.2019 AT 500582019
(43) Veröffentlichungstag der Anmeldung: 01.12.2021
(73) Patentinhaber: COLOP STEMPELERZEUGUNG SKOPEK GESELLSCHAFT M.B.H. & CO. KG., 4600 Wels (AT)
(72) Erfinder: WILFLINGSEDER, Johann, 4751 Dorf an der Pram (AT)
(74) Vertreter: SONN Patentanwälte OG
(86) Internationale Anmeldenummer: PCT/AT2020/060025
(87) Internationale Veröffentlichungsnummer: WO 2020/150764

(56) Entgegenhaltungen:
- JP-A- H10 297 072
- JP-A- 2008 173 919

## Beschreibung

Die Erfindung betrifft einen Handstempel mit einem Gehäuse, in dem eine mit einem gegenüber dem Gehäuse verschiebbaren Betätigungsteil gekuppelte Stempeleinheit gelagert ist, wobei das Betätigungsteil ein Feststellelement zur Begrenzung einer Verschiebung des Betätigungsteils gegenüber dem Gehäuse aufweist, wobei das Feststellelement als Kippelement auf einer Kippachse ausgebildet ist, wobei das Betätigungsteil eine Ausnehmung zur Aufnahme des Kippelements aufweist, wobei die Kippachse in der Ausnehmung angeordnet ist.

Die Begrenzung der Verschiebung des Betätigungsteils gegenüber dem Gehäuse kann beispielsweise durch eine Sperre oder Fixierung des Betätigungsteils am Gehäuse erzielt werden. Die Erfindung ist nicht auf Betätigungsteile mit einem einzigen Feststellelement beschränkt; es können auch mehrere, z.B. zwei, Feststellelemente vorgesehen sein.

Insbesondere kann der Handstempel als Selbstfärbestempel ausgebildet sein, z.B. mit Oberschlagfärbung. Das Betätigungsteil kann beispielsweise als Betätigungsbügel auf einer Seite gegenüberliegend einer Abdrucköffnung des Gehäuses über dem Gehäuse angeordnet sein. Die Stempeleinheit kann beispielsweise einen Plattenträger mit einer Stempelplatte und/oder ein Typenaggregat aufweisen. Weiters kann im Gehäuse ein Kissenbehälter mit einem Farbkissen zum Einfärben der Stempelplatte vorgesehen sein. Die Erfindung ist aber grundsätzlich unabhängig von einem Färbemechanismus und ist prinzipiell für jeden Handstempel anwendbar, bei dem eine Stempeleinheit in einem Gehäuse untergebracht ist und mittels des Betätigungsteils zur Erstellung eines Abdrucks zumindest teilweise aus dem Gehäuse verschoben werden kann.

Im Zusammenhang mit Selbstfärbestempel es ist bekannt, das Betätigungsteil an einer oder mehreren Positionen am Gehäuse fixieren zu können. Beispielsweise zeigt die AT 006 732 U1 ein Betätigungsteil mit Rastelementen, die hakenartig in entsprechenden Rasten verrastet werden können, um das Betätigungsteil in einer etwas niedergedrückten Zwischenstellung, relativ zum Gehäuse gesehen, zu fixieren und in dieser Zwischenstellung einen Farbkissenbehälter tauschen zu können.

In der WO 2014/113832 A1 ist ein Selbstfärbestempel mit einem Gehäuse und einem Betätigungsteil gezeigt, wobei am Betätigungsteil Feststellelemente vorgesehen sind, die federnd einwärts beweglich sind und mit Rastausnehmungen an den Schmalseiten des Gehäuses zusammenwirken können, um das Betätigungsteil am Gehäuse in verschiedenen vorgegebenen Positionen zu fixieren.

Den bekannten Stempeln ist gemein, dass zum Lösen der Begrenzung oder Fixierung das Betätigungsteil relativ zum Gehäuse und entgegen der Federkraft einer zwischen Gehäuse und Betätigungsteil vorgesehenen Rückstellfeder verschoben wird. Diese Bewegung ist nicht intuitiv, weil zum Anheben des Betätigungsteils aus der fixierten Stellung oder Sperrstellung zunächst eine Bewegung in die entgegengesetzte Richtung erforderlich ist. Bei der erstmaligen Verwendung eines Stempels, der üblicherweise platzsparend in der Sperrstellung ausgeliefert wird, könnte der Benutzer daher mangels Kenntnis des Mechanismus Schwierigkeiten bei der Bedienung und einen schlechten ersten Eindruck haben. Unabhängig davon kann bei den bekannten Lösungen die Sperrstellung leicht versehentlich gelöst werden, wenn das Betätigungsteil aus anderen Gründen gegenüber dem Gehäuse verschoben wird, z.B. beim Abstellen oder Verpacken des Stempels. In weiterer Folge wird die Stempelplatte an dem Farbkissen eingefärbt und der Stempel weist somit erste Gebrauchsspuren auf und kann nicht mehr als neuer Stempel verkauft werden.

JP H10297072 A zeigt einen Stempel mit einem Feststellmechanismus mit einem auf einer Kippachse gelagerten Kippelement zur Verhinderung einer Relativbewegung zwischen einem Betätigungsteil und einem Gehäuse. Dieser Feststellmechanismus dient dazu, ein ungewolltes Betätigen des Stempels zu verhindern. Eine Rückstellung des Stempels von der Sperrstellung (z.B. Auslieferungsstellung oder Abdruckstellung) in die Ruhestellung (z.B. Färbestellung) wird damit nicht verhindert oder begrenzt.

JP 2018167571 A offenbart ebenfalls einen Stempel mit einem Feststellmechanismus mit einem Kippelement. Das Betätigungsteil kann damit relativ zum Gehäuse derart fixiert werden, dass der Stempel in der Abdruckposition verbleibt, damit das Stempelkissen leichter ausgetauscht werden kann.

JP 2008173919 A zeigt einen Stempel, bei dem ein Feststellmechanismus mit einem Kippelement außen auf dem Betätigungsteil angebracht ist, d.h. in einem vorstehenden Aufbau.

JP 2002160436 A zeigt einen Stempel mit einem andersartigen Feststellmechanismus umfassend ein Kippelement, wobei die Kippachse parallel zur Verschiebeachse angeordnet ist, entlang der das Betätigungsteil gegenüber dem Gehäuse verschiebbar ist. Das Kippelement ist dabei Teil des Gehäuses und nicht des Betätigungsteils.

WO 2016197171 A2 zeigt ebenfalls einen andersartigen Feststellmechanismus. Dabei überspannt ein U-förmiges Kippelement das gesamte Gehäuse. Das Kippelement ist dabei in einem hohlen Betätigungsteil untergebracht. Die Kippachse des Kippelements ist parallel zu einer längeren Seite des Gehäuses. Es greift daher unter eigens dafür vorgesehene Befestigungsstutzen am Gehäuse. Dieser Feststellmechanismus ist aufgrund der aufwendigen Konstruktion mit erheblichen Herstellungskosten verbunden.

Einen weiteren, andersartigen Feststellmechanismus an einem Stempel zeigt die GB 253716 A. Ein Sperrelement ist dabei am Gehäuse angeordnet.

Es ist eine Aufgabe der Erfindung, einen Handstempel vorzuschlagen. Der Handstempel soll zumindest einzelne Nachteile des Standes der Technik beseitigen oder zumindest verringern und sowohl einfach im Aufbau und kostengünstig in der Fertigung als auch zuverlässig in der Funktion sein.

Die Aufgabe wird erfindungsgemäß durch die Merkmale des Anspruchs 1 gelöst. Vorteilhafte Weiterbildungen der vorliegenden Erfindung sind Gegenstand der abhängigen Ansprüche.

Die Erfindung sieht einen Handstempel der eingangs angeführten Art vor, wobei das Betätigungsteil eine Stützstrebe in der Ausnehmung aufweist, wobei die Stützstrebe parallel zur Kippachse angeordnet ist. Durch die Ausnehmung und die darin angeordnete Kippachse wird eine zumindest teilweise Einbettung des Kippelements in die Ebene einer Wand oder eines Schenkels des Betätigungsteils ermöglicht. Die Ausnehmung kann insbesondere als Durchgang im Betätigungsteil, z.B. in einer Wand oder einem Schenkel des Betätigungsteils, gebildet sein. Zum Zweck der Einbettung des Kippelements kann die Kippachse insbesondere zwischen einer im Bereich der Ausnehmung durch die Innenseite des Betätigungsteils definierten Ebene und einer im Bereich der Ausnehmung durch die Außenseite des Betätigungsteils definierten Ebene und im Wesentlichen parallel zu diesen Ebenen angeordnet sein. Die Stützstrebe verhindert, dass das Kippelement bei der Montage in das Betätigungsteil fallen kann. Die Stützstrebe kann außerdem als Versteifungselement zur Versteifung des Betätigungsteils im Bereich der Ausnehmung vorgesehen sein und begünstigt die Zuverlässigkeit des Betätigungsteils. Die Stützstrebe kann auch als Anschlag für das Feststellelement dienen. In diesem Zusammenhang kann die Stützstrebe derart angeordnet sein, dass sie in der Sperrstellung die Kippachse und die Kippverbindung von der Federkraft der Stempelfeder (zwischen dem Betätigungsteil und dem Gehäuse) entlastet. Die Stützleiste begünstigt die dauerhafte Funktion und damit letztlich die Zuverlässigkeit des Feststellmechanismus, indem sie die Kraftaufnahme übernimmt, vor allem dann, wenn das Feststellelement länger auf Spannung steht.

Die Kraft geht dann nicht in den empfindlicheren Kippmechanismus. Beispielsweise wenn die Drehachse aus einem unter Dauerbelastung kriechenden Kunststoff besteht (z.B. ABS, ABS/PA oder POM), kann die Stützstrebe aufgrund der erwähnten Entlastung eine bleibende Verformung der Drehachse verhindern oder zumindest hinauszögern. Eine Verformung der Drehachse könnte die Funktion des Kippelements stören, sodass beispielsweise eine Freigabe blockiert würde und der Handstempel damit unbenutzbar werden würde.

Das Feststellelement ist drehbar auf der Kippachse gelagert und kann somit eine Kippbewegung, d.h. eine Drehbewegung innerhalb eines begrenzten Winkelbereichs, ausführen. Das Feststellelement hat somit zwei Betätigungsrichtungen, jeweils eine zum Herstellen und Lösen der Begrenzung. D.h. eine Rückführung des Feststellelements von einer Sperrstellung in eine Freigabestellung kann durch direkte Betätigung (oder Bedienung) des Feststellelements bewirkt werden. Im angeführten Stand der Technik kann das Lösen der Begrenzung nicht durch eine Betätigung des Feststellelements bewirkt werden, sondern es muss stattdessen das Betätigungsteil betätigt werden, was erst in weiterer Folge eine Freigabe der Feststellelemente aufgrund deren federnder Lagerung auslöst. Mit der vorliegenden Erfindung können Nachteile aufgrund einer Ermüdung dieser federnden Lagerungen vermieden werden. Außerdem ist es möglich, das Betätigungsteil auch in einer Position zu fixieren, in der es kein weiteres Spiel für das Betätigungsteil gibt und dieses somit vollständig festgelegt ist (im Stand der Technik muss immer zumindest ein geringes Spiel entgegen der Begrenzung zur Ermöglichung der Freigabe erhalten bleiben). Die Ausbildung des Feststellelements als Kippelement ist mechanisch besonders einfach und zuverlässig realisierbar. Es sind aber auch andere Ausführungen des Feststellelements denkbar, z.B. mit einer Arretierung nach dem Kugelschreiber-Prinzip, wobei durch sequenzielle Betätigung abwechselnd die Begrenzung hergestellt oder freigegeben wird (in diesem Fall werden mit einer Betätigungsstelle zwei Betätigungsrichtungen realisiert).Beispielsweise kann das Feststellelement eine erste Betätigungsstelle (z.B. eine Betätigungsfläche) und eine zweite Betätigungsstelle aufweisen, wobei das Feststellelement durch Betätigung der ersten Betätigungsstelle in eine erste Betätigungsrichtung, die einer Herstellung der Begrenzung entspricht, bewegbar ist und das Feststellelement durch Betätigung der zweiten Betätigungsstelle in die zweite Betätigungsrichtung, die einer Freigabe der Begrenzung entspricht, bewegbar ist. Als Betätigungsstelle wird dabei ein lokalisierter Bereich bezeichnet, der für eine Betätigung durch einen Benutzer des Handstempels zugänglich ist. Die zweite Betätigungsstelle ist dabei unterschiedlich von der ersten Betätigungsstelle. Jeder Betätigungsstelle ist eine andere Betätigungsrichtung zugeordnet.

Als Betätigungsrichtung des Feststellelements wird dabei eine Beweglichkeit verstanden, wobei eine Bewegung des Feststellelements in die betreffende Richtung durch Betätigung des Feststellelements auslösbar ist. Das Feststellelement kann somit zur Herstellung der Begrenzung betätigt werden und bewegt sich in diesem Fall in die erste Betätigungsrichtung. Die Betätigungsrichtung kann dabei einer Translation (geradlinige Bewegung) oder einer Rotation (Drehbewegung) entsprechen.

Im Zusammenhang mit den Betätigungsstellen kann das Feststellelement eine Markierung an der ersten Betätigungsstelle und/oder an der zweiten Betätigungsstelle aufweisen. Eine solche Markierung kann beispielsweise als Beschriftung oder mit einem Symbol vorgesehen sein, z.B. mit einem abgebildeten geschlossenen Bügelschloss an der ersten Betätigungsstelle und einem abgebildeten offenen Bügelschloss an der zweiten Betätigungsstelle.

Gemäß einem offenbarten Ausführungsbeispiel kann das Feststellelement eine erste Betätigungsstelle auf einer ersten Seite der Kippachse und eine zweite Betätigungsstelle auf einer zweiten Seite der Kippachse aufweisen. Die Betätigungsstellen können dabei den oben erwähnten Betätigungsstellen entsprechen. Die Betätigungsrichtungen (erste und zweite) sind in diesem Fall entgegengesetzte Drehrichtungen um die Kippachse. Die geometrische Anordnung der ersten und zweiten Seite der Kippachse hängt daher vom Angriff und der Richtung der Krafteinwirkung ab, weil diese als Drehmoment um die Kippachse wirkt. Bei einer Form entsprechend einem im Wesentlichen flachen Kippschalter sind die Seiten auf der zugänglichen Außenseite des Kippelements durch eine Ebene normal auf die Außenseite und durch die Kippachse getrennt.

Die Kippachse kann insbesondere in der Ausnehmung zum Gehäuse hin versetzt angeordnet sein. Beispielsweise kann die Kippachse näher an einer im Bereich der Ausnehmung durch die Innenseite des Betätigungsteils definierten Ebene als an einer im Bereich der Ausnehmung durch die Außenseite des Betätigungsteils definierten Ebene angeordnet sein. Dadurch bleibt in Richtung der Außenseite des Betätigungsteils mehr Platz zur Aufnahme und Einbettung des Kippelements.

Das Kippelement kann beispielsweise einen Hakenvorsprung aufweisen, der sich in Richtung des Gehäuses erstreckt, d.h. in die erste Betätigungsrichtung. Beispielsweise kann im Fall eines flachen Kippschalters der Hakenvorsprung auf einer ersten Seite der Kippachse angeordnet sein. Der Hakenvorsprung kann zur Begrenzung der Verschiebung des Betätigungsteils in eine Ausnehmung am Gehäuse eindringen oder eingreifen. Die Stützstrebe kann in diesem Fall beispielsweise zwischen dem Hakenvorsprung und der Kippachse angeordnet sein. Dadurch kann sie den Hakenvorsprung stützen, und entlastet dadurch zusätzlich die Kippachse und die Kippverbindung. Beispielsweise wenn das Kippelement mit dem Hakenvorsprung aus einem unter Dauerbelastung kriechenden Kunststoff besteht (z.B. ABS, ABS/PA oder POM), kann die Stützstrebe aufgrund der Stütze des Hakenvorsprungs eine bleibende Verformung des Kippelements verhindern oder zumindest hinauszögern. Eine Verformung des Kippelements könnte die Funktion des Kippelements stören, sodass beispielsweise keine Feststellung mehr erzielbar wäre und die Sperrstellung während des Transports oder der Lagerung des Handstempels gelöst werden würde.

In diesem Zusammenhang kann das Gehäuse eine Ausnehmung zum Eingriff des Hakenvorsprungs in einer Sperrstellung aufweisen. Gegenüber einem Vorsprung oder Stutzen am Gehäuse wird damit eine einfachere und kompaktere Konstruktion des Gehäuses erzielt.

Die Ausnehmung des Gehäuses kann optional eine Abschrägung zum Herausheben des Hakenvorsprungs aus der Ausnehmung beim Niederdrücken des Betätigungsteils aus der Sperrstellung aufweisen. Die Abschrägung kann beispielsweise als Fase gebildet sein und einer Verbreiterung der Ausnehmung in Richtung zur Kippachse entsprechen.

Um ein Einklappen des Kippelements in das Betätigungsteil in einer Stempelfärbestellung (d.h. wenn die Stempeleinheit an einem Farbkissen anliegt) zu verhindern und eine dadurch möglicherweise verursachte Blockade des Abdruckvorgangs zu vermeiden, kann das Betätigungsteil einen ersten Anschlag für eine Bewegung des Kippelements in die erste Betätigungsrichtung aufweisen. Ein solcher erster Anschlag kann beispielsweise in Bezug auf die Kippachse radial außerhalb eines Hakenvorsprungs angeordnet sein.

Gemäß einem bevorzugten Ausführungsbeispiel in Kombination mit einem Hakenvorsprung am Kippelement kann der erste Anschlag in Bezug auf die Kippachse radial außerhalb des Hakenvorsprungs angeordnet sein. In diesem Fall verringert die Hebelwirkung die strukturelle Belastung des Betätigungsteils im Bereich des ersten Anschlags.

Außerdem ist optional vorgesehen, dass das Betätigungsteil einen zweiten Anschlag für eine Bewegung des Kippelements in die zweite Betätigungsrichtung aufweist. Mit dem zweiten Anschlag kann eine versehentliche Sperre des Stempels durch Eingriff der zweiten Seite (Freigabeseite) mit dem Gehäuse vermieden werden. Zur Freigabe der Verschiebung des Betätigungsteils kann der Benutzer das Kippelement einfach bis zum zweiten Anschlag durchdrücken.

Das Kippelement ist beispielsweise mittels Schnappverbindung mit der Kippachse verbunden. Eine solche Schnappverbindung oder ein solches Aufschnappen des Kippelements auf die Kippachse ermöglicht eine vergleichsweise einfache und rasche Montage des Handstempels.

Die Erfindung wird nachfolgend anhand eines Ausführungsbeispiels, auf das sie jedoch nicht beschränkt sein soll, und unter Bezugnahme auf die Zeichnungen noch weiter erläutert. Die Zeichnungen zeigen im Einzelnen:
Fig. 1 eine perspektivische Ansicht eines Handstempels gemäß der Erfindung in welcher u.a. eine Bodenseite, eine Breitseite und eine Schmalseite, die ein Feststellelement aufweist, ersichtlich sind;
Fig. 2 den Handstempel aus Fig. 1 von oben;
Fig. 3 eine Schnittansicht durch den Handstempel entlang der in
Fig. 2 dargestellten Linie III-III; und
Fig. 4 eine vergrößerte Ansicht des Details D aus Fig. 3.

Fig. 1 zeigt einen Handstempel 1, der als Selbstfärbestempel mit Oberschlagfärbung ausgebildet ist, in einer Ansicht teilweise von unten, d.h. auf eine Bodenseite bzw. Abdruckseite. Fig. 3 zeigt denselben Handstempel 1 in einer Schnittansicht entlang der in Fig. 2 dargestellten Schnittlinie III-III. Der Handstempel 1 weist ein Gehäuse 2 auf, in welchem eine Stempeleinheit 3 mit einer auf einem Plattenträger 4 montierten Stempelplatte 5 gelagert ist. Alternativ oder ergänzend zu einer Stempelplatte 5 könnte auch ein nicht dargestelltes Typenaggregat vorgesehen sein. Im Beispiel gemäß Fig. 1 und Fig. 3 ist die Stempelplatte 5 in einer Abdrucköffnung 6 am bodenseitigen Ende des Gehäuses 2 angeordnet, d.h. der Handstempel 1 ist in einer platzsparenden Auslieferstellung dargestellt. In einer Abdruckstellung wäre die Stempelplatte 5 anders als in der Auslieferstellung nicht vollständig exponiert; stattdessen würde das Klischee oder Druckrelief der Stempelplatte 5 mit der Unterseite des Gehäuses 2 in einer Ebene liegen, nämlich in der z.B. durch die Oberfläche des zu markierenden Gegenstands definierten Ebene. Zur Verlagerung der Stempeleinheit 3 zwischen einer nicht darstellten, dem Fachmann jedoch bekannten Ruhestellung oder Stempelfärbestellung des Handstempels 1, in welcher die Stempelplatte 5 an einem Farbkissen 7 (vgl. Fig. 3) anliegt, und der Abdruckstellung oder der Auslieferstellung, ist die Stempeleinheit 3 mit einem gegenüber dem Gehäuse 2 verschiebbaren Betätigungsteil 8 gekuppelt. Das Betätigungsteil 8, bspw. ein Betätigungsbügel, ist zumindest zum Teil über dem Gehäuse 2 angeordnet und kann von einem Benutzer einfach ergriffen und durch Herunterdrücken aus der Ruhestellung, in Richtung zum zu bestempelnden Gegenstand in die Abdruckstellung, betätigt werden. Eine in Fig. 3 dargestellte Rückstellfeder 9 kann die Stempeleinheit 3 von der Abdruckstellung in die Ruhestellung rückführen.

In Fig. 1 und Fig. 3 ist zudem deutlich erkennbar, dass das Betätigungsteil 8 ein Feststellelement 10 aufweist, welches an einer Schmalseite des Handstempels 1 bzw. des Betätigungsteils 8 angeordnet ist. Bevorzugt ist zudem ein zweites derartiges Feststellelement 10' an einer gegenüberliegenden, in Fig. 1 nicht einsehbaren Schmalseite des Handstempels 1 bzw. des Betätigungsteils 8 vorgesehen. Das Feststellelement 10, 10' dient der Begrenzung einer Verschiebung bzw. eines Verschiebungswegs des Betätigungsteils 8 gegenüber dem Gehäuse 2. Somit kann mit dem Feststellelement 10, 10' das Betätigungsteil 8 in Bezug auf das Gehäuse 2 in einer definierten Position festgesetzt werden. Das Feststellelement 10, 10' weist eine erste Betätigungsrichtung R1 auf, die einer Herstellung der Begrenzung entspricht und das Feststellelement 10, 10' weist eine zweite Betätigungsrichtung R2 auf, die einer Freigabe der Begrenzung entspricht, vgl. Fig. 4. Somit kann der Benutzer durch Bewegen des Feststellelements 10, 10' in die erste Betätigungsrichtung R1 das Betätigungsteil 8 in Bezug auf das Gehäuse 2 festsetzen bzw. fixieren und durch Bewegen des Feststellelements 10, 10' in die zweite Betätigungsrichtung R2 das Betätigungsteil 8 in Bezug auf das Gehäuse 2 freigeben, und anschließend verschieben oder durch die Wirkung der Rückstellfeder 9 in die Ruhestellung übergehen lassen.

Das Feststellelement 10, 10' weist eine erste Betätigungsstelle 11 und eine zweite Betätigungsstelle 12 auf, wobei das Feststellelement 10, 10' durch Betätigung der ersten Betätigungsstelle 11 in die erste Betätigungsrichtung R1 bewegbar ist und das Feststellelement 10, 10' durch Betätigung der zweiten Betätigungsstelle 12 in die zweite Betätigungsrichtung R2 bewegbar ist.

In Fig. 1 ist weiters erkennbar, dass das Feststellelement 10, 10' eine Markierung 13 an der ersten Betätigungsstelle 11 und/oder an der zweiten Betätigungsstelle 12 aufweist. Die Markierung 13 kann beispielsweise eine Beschriftung oder ein Symbol sein.

Fig. 4 zeigt das Detail D aus Fig. 3 in vergrößertem Maßstab, in welchem das Feststellelement 10 in einer eine Verschiebung des Betätigungsteils 8 gegenüber dem Gehäuse 2 verhindernden Sperrstellung ersichtlich ist. Das zweite, nicht in Fig. 4 dargestellte Feststellelement 10' ist bevorzugt in der gleichen Weise konstruiert. Das Feststellelement 10 ist als Kippelement 10a, bspw. in Form eines flachen Kippschalters, auf einer Kippachse 14 ausgebildet. Das Kippelement 10a ist drehbar auf der Kippachse 14 gelagert, genauer gleitgelagert auf der im Wesentlichen zylindrischen Kippachse 14. Das Kippelement 10a weist die erste Betätigungsstelle 11 auf einer ersten Seite 15 der Kippachse 14 und die zweite Betätigungsstelle 12 auf einer zweiten Seite 16 der Kippachse 14 auf. Die zweite Seite 16 ist in Bezug auf die Kippachse 14 gegenüberliegend zur ersten Seite 15 angeordnet.

Das Kippelement 10a weist im dargestellten Beispiel einen Hakenvorsprung 17 auf, der sich in die erste Betätigungsrichtung R1 und im zusammengebauten Zustand des Handstempels 1 in Richtung des Gehäuses 2 erstreckt. Dabei befindet sich der Hakenvorsprung 17 auf der ersten Seite 15 der Kippachse 14. Insbesondere greift der Hakenvorsprung 17 in der in Fig. 4 gezeigten Sperrstellung in eine Ausnehmung 25 im Gehäuse 2 ein.

Das Betätigungsteil 8 weist im dargestellten Beispiel einen ersten Anschlag 18 für eine Bewegung des Kippelements 10a in die erste Betätigungsrichtung R1 auf. Der erste Anschlag 18 ist bspw. als Kante ausgebildet, welche in Bezug auf die Kippachse 14 radial außerhalb des Hakenvorsprungs 17 angeordnet ist. Am Kippelement 10a ist demgemäß ein korrespondierender Vorsprung 19 vorgesehen, der zur Anlage am ersten Anschlag 18 (Kante) ausgebildet ist, wenn das Kippelement 10a hinreichend weit in die erste Betätigungsrichtung R1, d.h. in die Sperrstellung bewegt wird. Der erste Anschlag 18 begrenzt somit die Bewegung des Kippelements 10a in die erste Betätigungsrichtung R1.

Das Betätigungsteil 8 weist gemäß dem dargestellten Beispiel zudem einen zweiten Anschlag 20 für eine Bewegung des Kippelements 10a in die zweite Betätigungsrichtung R2 auf. Wie in Fig. 4 zu erkennen ist, sind die erste Betätigungsrichtung R1 und die zweite Betätigungsrichtung R2 einander entgegengesetzte Drehrichtungen. Am Kippelement 10a ist demgemäß eine korrespondierende Anlagefläche 21 vorgesehen, die zur Anlage am zweiten Anschlag 20 ausgebildet ist, wenn das Kippelement 10a hinreichend weit in die zweite Betätigungsrichtung R2, d.h. in die Freigabestellung bewegt wird. Der zweite Anschlag 20 begrenzt somit die Bewegung des Kippelements 10a in die zweite Betätigungsrichtung R2. Das zweite Feststellelement 10' ist ebenfalls als analoges Kippelement ausgebildet und in Fig. 3 zur Illustration in der Freigabestellung dargestellt. In der Praxis werden regelmäßig beide Feststellelemente 10, 10' zugleich entweder die Freigabestellung oder die Sperrstellung einnehmen. Das Betätigungsteil 8 weist gemäß dem dargestellten Beispiel weiters eine Ausnehmung 22 zur Aufnahme des Kippelements 10a auf, wobei die Kippachse 14 in der Ausnehmung 22 zum Gehäuse 2 hin versetzt angeordnet ist. Somit ist ein Großteil des Kippelements 10a in der Ausnehmung 22 aufgenommen. In der Freigabestellung des Kippelements 10a (vgl. das zweite Feststellelement 10') fügt sich die Außenfläche des Kippelements 10a mit den Betätigungsstellen 11, 12 im Wesentlichen in die Ebene der flachen Seitenwand des Betätigungsteils 8 ein und tritt nicht daraus hervor.

Das Betätigungsteil 8 weist gemäß dem dargestellten Beispiel auch eine Stützstrebe 23 in der Ausnehmung 22 auf, wobei die Stützstrebe 23 parallel zur Kippachse 14 angeordnet ist. Die Stützstrebe 23 kann wie in Fig. 4 zwischen dem Hakenvorsprung 17 und der Kippachse 14 angeordnet sein und dabei auch als Anschlag zur Begrenzung der Bewegung des Kippelements 10a in die erste Betätigungsrichtung R1 dienen.

Das Kippelement 10a ist im in Fig. 3 und Fig. 4 dargestellten Beispiel mittels einer Schnappverbindung 24 mit der Kippachse 14 verbunden.

## Patentansprüche

1. Handstempel (1) mit einem Gehäuse (2), in dem eine mit einen gegenüber dem Gehäuse (2) verschiebbaren Betätigungsteil (8) gekuppelte Stempeleinheit (3) gelagert ist, wobei das Betätigungsteil (8) ein Feststellelement (10, 10') zur Begrenzung einer Verschiebung des Betätigungsteils (8) gegenüber dem Gehäuse (2) aufweist, wobei das Feststellelement (10, 10') als Kippelement (10a) auf einer Kippachse (14) ausgebildet ist, wobei das Betätigungsteil (8) eine Ausnehmung (22) zur Aufnahme des Kippelements (10a) aufweist, wobei die Kippachse (14) in der Ausnehmung (22) angeordnet ist, **dadurch gekennzeichnet, dass** das Betätigungsteil (8) eine Stützstrebe (23) in der Ausnehmung (22) aufweist, wobei die Stützstrebe (23) parallel zur Kippachse (14) angeordnet ist.

2. Handstempel (1) nach Anspruch 1, **dadurch gekennzeichnet, dass** die Kippachse (14) in der Ausnehmung (22) zum Gehäuse (2) hin versetzt angeordnet ist.

3. Handstempel (1) nach Anspruch 1 oder 2, **dadurch gekennzeichnet, dass** das Kippelement (10a) einen Hakenvorsprung (17) aufweist, der sich in Richtung des Gehäuses (2) erstreckt.

4. Handstempel (1) nach Anspruch 3, **dadurch gekennzeichnet, dass** das Gehäuse (2) eine Ausnehmung (25) zum Eingriff des Hakenvorsprungs (17) in einer Sperrstellung aufweist.

5. Handstempel (1) nach Anspruch 4, **dadurch gekennzeichnet, dass** die Ausnehmung (25) des Gehäuses (2) eine Abschrägung zum Herausheben des Hakenvorsprungs (17) aus der Ausnehmung (25) beim Niederdrücken des Betätigungsteils (8) aus der Sperrstellung aufweist.

6. Handstempel (1) nach einem der Ansprüche 1 bis 5, **dadurch gekennzeichnet, dass** das Betätigungsteil (8) einen ersten Anschlag (18) für eine Bewegung des Kippelements (10a) in die erste Betätigungsrichtung (R1) aufweist.

7. Handstempel (1) nach Anspruch 6 und einem der Ansprüche 3 bis 5, **dadurch gekennzeichnet, dass** der erste Anschlag (18) in Bezug auf die Kippachse (14) radial außerhalb des Hakenvorsprungs (17) angeordnet ist.

8. Handstempel (1) nach einem der Ansprüche 1 bis 7, **dadurch gekennzeichnet, dass** das Betätigungsteil (8) einen zweiten Anschlag (20) für eine Bewegung des Kippelements (10a) in die zweite Betätigungsrichtung (R2) aufweist.

9. Handstempel (1) nach einem der Ansprüche 1 bis 8, **dadurch gekennzeichnet, dass** das Kippelement (10a) mittels Schnappverbindung (24) mit der Kippachse (14) verbunden ist.

## Claims

1. Hand-operated stamp (1) comprising a housing (2) in which a stamp unit (3) coupled to an actuating part (8) which can be displaced with respect to the housing (2) is mounted, the actuating part (8) having a locking element (10, 10') for limiting a displacement of the actuating part (8) with respect to the housing (2), the locking element (10, 10') being designed as a tilting element (10a) on a tilt shaft (14), the actuating part (8) having a recess (22) for receiving the tilting element (10a), and the tilt shaft (14) being arranged in the recess (22), **characterised in that** the actuating part (8) has a supporting strut (23) in the recess (22), the supporting strut (23) being arranged parallel to the tilt shaft (14).

2. Hand-operated stamp (1) according to claim 1, **characterised in that** the tilt shaft (14) is arranged in the recess (22) so as to be offset towards the housing (2).

3. Hand-operated stamp (1) according to either claim 1 or claim 2, **characterised in that** the tilting element (10a) has a hook projection (17) which extends in the direction of the housing (2).

4. Hand-operated stamp (1) according to claim 3, **characterised in that** the housing (2) has a recess (25) for engagement of the hook projection (17) in a blocking position.

5. Hand-operated stamp (1) according to claim 4, **characterised in that** the recess (25) of the housing (2) has a slope for lifting the hook projection (17) out of the recess (25) when the actuating part (8) is pressed down from the blocking position.

6. Hand-operated stamp (1) according to any of claims 1 to 5, **characterised in that** the actuating part (8) has a first stop (18) for a movement of the tilting element (10a) in the first actuation direction (R1).

7. Hand-operated stamp (1) according to claim 6 and any of claims 3 to 5, **characterised in that** the first stop (18) is arranged radially outside the hook projection (17) in relation to the tilt shaft (14).

8. Hand-operated stamp (1) according to any of claims 1 to 7, **characterised in that** the actuating part (8) has a second stop (20) for a movement of the tilting element (10a) in the second actuation direction (R2).

9. Hand-operated stamp (1) according to any of claims 1 to 8, **characterised in that** the tilting element (10a) is connected to the tilt shaft (14) by means of a snap connection (24).

## Revendications

1. Tampon à main (1) avec un boîtier (2), dans lequel est montée une unité de tampon (3) couplée à une partie d'actionnement (8) déplaçable par rapport au boîtier (2), où la partie d'actionnement (8) présente un élément de blocage (10, 10') pour limiter un déplacement de la partie d'actionnement (8) par rapport au boîtier (2), où l'élément de blocage (10, 10') est conçu comme un élément basculant (10a) sur un axe de basculement (14), où la partie d'actionnement (8) présente un évidement (22) pour recevoir l'élément basculant (10a), où l'axe de basculement (14) est disposé dans l'évidement (22), **caractérisé en ce que** la partie d'actionnement (8) présente une traverse de support (23) dans l'évidement (22), où la traverse de support (23) est disposée parallèlement à l'axe de basculement (14).

2. Tampon à main (1) selon la revendication 1, **caractérisé en ce que** l'axe de basculement (14) est disposé dans l'évidement (22) décalé vers le boîtier (2).

3. Tampon à main (1) selon la revendication 1 ou 2, **caractérisé en ce que** l'élément basculant (10a) présente une saillie en crochet (17) qui s'étend dans la direction du boîtier (2).

4. Tampon à main (1) selon la revendication 3, **caractérisé en ce que** le boîtier (2) présente un évidement (25) pour l'engrènement de la saillie en crochet (17) dans une position verrouillée.

5. Tampon à main (1) selon la revendication 4, **caractérisé en ce que** l'évidement (25) du boîtier (2) présente un biseau pour extraire la saillie en crochet (17) de l'évidement (25) lors de l'abaissement de la partie d'actionnement (8) depuis la position verrouillée.

6. Tampon à main (1) selon l'une des revendications 1 à 5, **caractérisé en ce que** la partie d'actionnement (8) présente une première butée (18) pour un mouvement de l'élément basculant (10a) dans le premier sens d'actionnement (R1).

7. Tampon à main (1) selon la revendication 6 et l'une des revendications 3 à 5, **caractérisé en ce que** la première butée (18) est disposée radialement à l'extérieur de la saillie en crochet (17) par rapport à l'axe de basculement (14).

8. Tampon à main (1) selon l'une des revendications 1 à 7, **caractérisé en ce que** la partie d'actionnement (8) présente une deuxième butée (20) pour un mouvement de l'élément basculant (10a) dans le deuxième sens d'actionnement (R2).

9. Tampon à main (1) selon l'une des revendications 1 à 8, **caractérisé en ce que** l'élément basculant (10a) est lié à l'axe de basculement (14) au moyen d'une liaison par encliquetage (24).
